# EUROPÄISCHE PATENTSCHRIFT

(11) **EP 0 271 693 B1**
(45) Veröffentlichungstag und Bekanntmachung des Hinweises auf die Patenterteilung: **30.10.1991**
(21) Anmeldenummer: 87116253.3
(22) Anmeldetag: 04.11.1987
(51) Int. Cl.: A63C 9/085

(54) **Vorderbacken für Sicherheits-Skibindungen**
Front jaw for safety ski bindings
Mâchoire avant pour fixations de sécurité de ski

(30) Priorität: 16.12.1986 DE 8633619 U
(43) Veröffentlichungstag der Anmeldung: 22.06.1988
(73) Patentinhaber: Marker Deutschland GmbH, D-82467 Garmisch-Partenkirchen (DE)
(72) Erfinder: Sedlmair, Gerhard, D-8105 Farchant (DE)
(74) Vertreter: Gossel, Hans K., Dipl.-Ing.

(56) Entgegenhaltungen:
- WO-A-85/02551
- DE-A- 2 637 870
- DE-A- 3 539 969

## Beschreibung

Die Erfindung bezieht sich auf einen Vorderbacken einer Sicherheits-Skibindungen gemäß dem Oberbegriff des Hauptanspruchs.

Bei diesem bekannten und zum Beispiel in der DE-OS 3539969.4 (Offenlegungstag 14.5.87) beschriebenen Vorderbacken umfaßt die Rasteinrichtung eine federbelastete Rastrolle, die in eine an der Koppel vorgesehenen Rastmulde eingreift und damit das Gelenkviereck in seiner Normallage zu halten trachtet. Der Hebel besitzt eine konkave Kurve, die in ihrem mittleren Bereich der Rastmulde in der Koppel entspricht und von der Rastrolle mitbeaufschlagt ist. An den mittleren Bereich der Kurve schließen sich beidseitig spiegelgleiche Abschnitte an, die gegenüber den entsprechenden Abschnitten der Rastmulde in der Koppel vorspringen.

Dieser Vorderbacken weist gegenüber weiter bekannten Vorderbakken mit einem Gelenkviereck den Vorteil einer einfachen und robusten Konstruktion auf. In der Praxis hat es sich jedoch gezeigt, daß bei diesem Vorderbacken die Einrichtungen zur Freigabe der Seitenbacken sowohl bezüglich der Herstellung als auch der Funktion verbesserungswürdig sind.

Auch aus der WO-A 85/02551 sind gattungsgemäße Vorderbacken bekannt. Hier stützen sich jedoch die Seitenbacken über die Verlängerungen gegenseitig lösbar ab. Hierzu sind die Verlängerungen über zwei oder drei Glieder getriebemäßig miteinander verbunden. Das bedeutet, daß die Bewegung einer Seitenbacke zwangsläufig die Bewegung der anderen Seitenbacke mit sich bringt.

Aus der DE-A 26 37 870 sind Vorderbacken mit einem seitlich unbeweglichen Gehäuse bekannt, an dem zwei um auf der Gehäusebasis senkrecht stehende Achsen seitlich ausschwenkbare Sohlenhalter angelenkt sind.

Es stellt sich gegenüber dem vorbekannten Stand der Technik die Aufgabe, die Vorderbacken im Bezug auf ihre Herstellung wie auch auf ihre Funktion hin zu verbessern.

Gemäß der Erfindung wird dies dadurch erreicht, daß der zweiarmige Hebel an den Enden seiner Arme jeweils einen Mitnehmer trägt und daß in der vertikalen Symmetrieebene des Backens ein zum Zusammenwirken mit den Mitnehmern dienender grundplattenfester Anschlag vorgesehen ist.

Dadurch, daß keine den Auslösewiderstand übertragender Rastrolle mehr auf den Hebel wirkt, ist gerade im Elastizitätsbereich des Vorderbackens die Reibung merklich herabgesetzt.

In konstruktiver Ausgestaltung der Erfindung kann der Anschlag mittelbar über einen Gehäuseteil mit der Grundplatte verbunden sein. Ist beispielsweise in diesem Fall eine Abdeckkappe der den Anschlag tragende Gehäuseteil, so kann sich unterhalb des Anschlages die Rasteinrichtung erstrecken, so daß sich eine kompakte Bauform des Vorderbackens ergibt.

Zweckmäßig sind die Mitnehmer als sich parallel zu der Achse des Hebels nach oben hin erstreckende Zapfen ausgebildet, so daß die Bauteile einfach gehalten und billig hergestellt werden können.

Im folgenden ist anhand der beiliegenden Zeichnungen ein Ausführungsbeispiel des Gegenstandes der Erfindung beschrieben. Es zeigen:
- Fig. 1: einen mittleren Längsschnitt durch den Vorderbacken,
- Fig. 2: einen Schnitt nach der Linie A - F in Fig. 1,
- Fig. 3: einen der Fig. 2 entsprechenden Schnitt, jedoch mit ausgeschwenktem Gelenkviereck und
- Fig. 4: einen der Fig. 3 entsprechenden Schnitt, jedoch mit zusätzlich ausgeschwenkter Seitenbacke.

Der Vorderbacken umfaßt ein Gehäuse, das aus einem auf den Ski zu befestigenden Grundteil 1 und einem an diesem gehaltenen Abdeckteil 2 besteht. Der Grundteil erstreckt sich in Bezug auf die Darstellungen nach rechts hin über den Abdeckteil hinaus und bildet an seinem freien Ende eine Kralle 3 zum Halten des freien Endes einer schwenkbaren Trittplatte 4, die an sich bekannt und nicht Gegenstand der vorliegenden Erfindung ist.

Das Gehäuse nimmt ein Gelenkviereck auf, das aus den Hebeln 5, 6 und der Koppel 7 besteht. Die Hebel sind jeweils auf einer sich rechtwinkelig zur Skiebene erstreckenden Achse 8 bzw. 9 im Gehäuse gelagert. Die Anlenkzapfen der Koppel an den Hebeln sind mit 10 bzw. 11 bezeichnet. Im vorliegenden Fall ist die Trittplatte 4 mit der Koppel 7 einstückig ausgeführt, wie Fig. 1 erkennen läßt. Die Fig. 2 läßt noch zwei Schraubenlöcher 14 im Grundteil 1 erkennen sowie zwei entsprechende Montagelöcher 15 in der Trittplatte 4. Das Gelenkviereck wird von einer Rasteinrichtung in seiner Normallage gehalten. Bei übermäßigen Seitenkräften erfolgt ein Ausschwenken des Gelenkvierecks gegen die Federkraft der Rasteinrichtung, die in geeigneter bekannter Weise ausgebildet sein kann und nicht Gegenstand der vorliegenden Erfindung ist. Ein in einer Horizontalebene schwenkbarer Zentrierteil 19 steht unter dem Einfluß einer Schraubenzugfeder 16 und hält über den in der Koppel 7 gelagerten Mitnehmer 26 das Gelenkviereck in seiner Normallage.

Die Schraubenzugfeder ist an einer Halteplatte 17 aufgehängt, die auf einer Schraube 18 im Gehäuse verstellbar gehalten ist.

Die Anlenkzapfen 10, 11 der Koppel 7 an den Hebeln 5, 6 tragen jeweils eine Seitenbacke 12 bzw. 13. Diese Seitenbacken sind als zweiarmige Hebel ausgeführt, deren zweiter Arm bzw. 31 in einer abgerundeten Spitze ausläuft. Die Arme 30, 31 liegen normalerweise einem auf dem Mitnehmer 26 gelagerten zweiarmigen Hebel 32 an seinen Stirnflächen-Abschnitten 33 bzw. 34 an, so daß die Seitenbacken 12, 13 gegenüber der Koppel sich nicht nach außen bewegen können (siehe Fig. 2 und 3).

Die Stirnflächenabschnitte 33, 34 des Hebels 32 sind um die Achse des Mitnehmers 26 gekrümmt und enden auslöseseitig scharfkantig. Der sich jeweils anschließende Stirnflächenabschnitt 35 bzw. 36 ist konkav gekrümmt und dient als Rückstellfläche für den Arm 30 bzw. 31 der jeweiligen Seitenbacke 12 bzw. 13. Backeninnenseitig schließen sich an die Stirnflächenabschnitte 33, 34 Stirnflächenabschnitte 37, 38 an, die in noch zu beschreibender Weise als Stützflächen dienen und durch eine mittige Aussparung 39 des Hebels 32 voneinander getrennt sind.

Der Hebel 32 trägt an den Enden seiner Arme jeweils einen als Steuerteil bzw. Mitnehmer dienenden und sich nach oben hin erstreckenden Zapfen 40 bzw. 41. Diese Zapfen dienen zum Zusammenwirken mit einem in der vertikalen Symmetrieebene des Vorderbakkens liegenden festen Anschlag 42. Dieser Anschlag bildet Teil eines sich von der Abdeckkappe 2 in das Innere des Vorderbackens erstreckenden Ansatzes 43. Das freie Ende dieses Ansatzes geht in zwei Zapfen 44 über, die zum Verbinden des Abdeckteils mit dem Grundteil 1 dienen. Unterhalb und beiderseits des Anschlags 42 dient der Ansatz 43 als Widerlager für die Stirnflächenabschnitte 37, 38 des Hebels 32. Die Länge der Stirnflächenabschnitte 37, 38 entspricht dem Schwenkweg des Gelenkvierecks zur Seite hin.

Die einzelnen Teile des Vorderbackens nehmen normalerweise ihre in den Fig. 1 und 2 gezeigte Position ein. Wird nun von einem nicht dargestellten Skischuh beispielsweise auf die Seitenbacke 13 eine Kraft übertragen, die die Vorspannung der Schraubenzugfeder 16 übersteigt, erfolgt ein Schwenken des Gelenkvierecks in Bezug auf die Darstellung in Fig. 2 nach unten hin bis beispielsweise in die in Fig. 3 dargestellte Lage. Während dieses Schwenkens im sogenannten Elastizitätsbereich bewegen sich die Seitenbacken 12, 13 gegenüber der Koppel 7 des Gelenkvierecks nicht, da sie sich mit ihren Armen 30, 31 am an der Koppel 7 gelagerten Hebel 32 abstützen. Beim Nachlassen der Kraft stellt sich das Gelenkviereck unter dem Einfluß der Schraubenzugfeder 16 in die Ausgangsstellung nach Fig. 2 zurück.

Fig. 3 zeigt den Vorderbacken in einer Position unmittelbar vor der Freigabe der Seitenbacke 13. Durch andauernden Kraftangriff und dem dadurch bewirkten Weiterschwenken des Gelenkvierecks ergibt sich durch Auflaufen des Zapfens 40 auf den Anschlag 42 ein Schwenken des Hebels 32 gegenüber der Koppel 7 um den Mitnehmer 26 in Bezug auf die Darstellung im Uhrzeigersinn. Dieses wird dadurch ermöglicht, daß die Stützfläche 38 zuvor von ihrem Widerlager am Ansatz 43 freigekommen ist. Am Ende der Ausschwenkbewegung des Hebels 32 kommt das freie Ende des Arms 31 der Seitenbacke 13 von dem Stirnflächenabschnitt 34 des Hebels 32 frei, so daß die Seitenbacke um den Anlenkzapfen 11 aufschwenken kann, was in Fig. 4 dargestellt ist. In dieser Position kann der Schuh vom Vorderbacken freikommen.

Nach dem Freikommen des Schuhs und der Entlastung der Seitenbacke stellt sich das Gelenkviereck in seine Normallage zurück. Mit dem Zurückschwenken des Hebels 32 erfolgt gleichzeitig über diesen Hebel ein Zurückschwenken der Seitenbacke 13 in die Ausgangslage.

## Patentansprüche

1. Vorderbacken einer Sicherheits-Skibindung mit einem bei übermäßigen Seitenkräften gegen die Federkraft einer Rasteinrichtung seitwärts ausschwenkbaren, zwei die Schuhsohle seitlich und nach vorn abstützende Seitenbacken tragenden Stützglied, das die Koppel eines Gelenkvierecks bildet, dessen Hebel an vertikalen grundplattenfesten Achsen gelagert sind, wobei die Seitenbacken gegenüber der Koppel normalerweise unbeweglich gehalten sind, nach einem bestimmten Ausschwenken des Gelenkvierecks jedoch die in Bewegungsrichtung vorn liegende Seitenbacke zwecks Freigabe der Schuhsohle ausschwenkt, wobei ferner die Seitenbacken über ihre Anlenkpunkte an der Koppel hinaus verlängert sind und sich über diese Verlängerungen an einem zweiarmigen an der Koppel zentral und achsparallel zu den Seitenbacken gelagerten Hebel abstützen, der am Ende der Ausschwenkbewegung des Gelenkvierecks die jeweilige Seitenbacke freigibt, und wobei nach dem Freikommen der Schuhsohle eine automatische Rückstellung aller bewegten Teile in ihre Ausgangslage erfolgt,
dadurch gekennzeichnet,
daß der zweiarmige Hebel (32) an den Enden seiner Arme jeweils einen Mitnehmer (40, 41) trägt und daß in der vertikalen Symmetrieebene des Backens ein zum Zusammenwirken mit den Mitnehmern (40, 41) dienender grundplattenfester Anschlag (42) vorgesehen ist.

2. Vorderbacken nach Anspruch 1,
dadurch gekennzeichnet,
daß der Anschlag (42) mittelbar über einen Gehäuseteil (2) mit der Grundplatte (1) verbunden ist.

3. Vorderbacken nach Anspruch 1 oder 2,
dadurch gekennzeichnet,
daß die Mitnehmer als sich parallel zu der Achse (26) des zweiarmigen Hebels (32) nach oben hin erstreckende Zapfen (40, 41) ausgebildet sind.

## Claims

1. Front jaw of a safety ski binding with a support member which, in case of excessive lateral forces against the spring force of a lock-in device, can pivot laterally and which carries two side jaws supporting the sole of the boot to the side and front, said support member forming the coupling element of a linkage quadrangle, the levers thereof being mounted on vertical axes fixed to a base plate, wherein the side jaws normally are held in an immovable condition with respect to the coupling element, however, after a certain pivoting of the linkage quadrangle, the side jaw positioned in the front in direction of motion is pivoted so as to release the sole, wherein further the side jaws are extended beyond their link points at the coupling element and through said extensions are supported at a two-arm lever mounted centrally at the coupling element and parallel to the axis of the side jaws, said lever releasing the respective side jaw at the end of the pivotal movement of the linkage quadrangle, and wherein after the release of the sole an automatic reset operation of all moved parts into their home position is carried out,
**characterized in**
that the two-arm lever (32) respectively carries a dog (40, 41) at the ends of its arms, and that in the vertical plane of symmetry of the jaw a stop (42) fixed to the base plate is provided for the cooperation with the dogs (40, 41).

2. Front jaw according to claim 1,
**characterized in**
that the stop (42) is indirectly connected with the base plate (1) via a housing part (2).

3. Front jaw according to claim 1 or 2,
**characterized in**
that the dogs are designed as pegs (40, 41) extending upwardly in parallel to the axis (26) of the two-arm lever (32).

## Revendications

1. Mâchoire avant d'une fixation de sécurité de ski avec un organe d'appui pouvant pivoter vers le côté contre la force de ressort d'un dispositif d'enclenchement lors de forces latérales excessives et supportant deux mâchoires latérales servant d'appui latéralement et vers l'avant à la semelle de chaussure, lequel organe forme l'élément d'accouplement d'un quadrilatère articulé dont les leviers sont montés sur des axes verticaux solidaires de la plaque de base, les mâchoires latérales étant normalement maintenues immobiles vis-à-vis de l'élément d'accouplement alors que la mâchoire latérale, située vers l'avant dans le sens du mouvement, pivote vers l'extérieur en vue de la libération de la semelle de chaussure tandis qu'en outre les mâchoires latérales sont prolongées au-delà de leurs points d'articulation à l'élément d'accouplement et prennent appui par l'intermédiaire de ces prolongements contre un levier à deux bras monté sur l'élément d'accouplement de façon cenralement et axialement parallèle aux mâchoires latérales, lequel levier libère la mâchoire latérale respective à la fin du mouvement de pivotement du quadrilatère articulé et après la libération de la semelle de chaussure s'effectue un retour automatique de toutes les parties déplacées à leur position de départ, caractérisée en ce que le levier à deux bras (32) porte un entraîneur (40, 41) respectivement aux extrémités de ses bras et en ce que dans le plan vertical de symétrie de la mâchoire est prévue une butée (42) solidaire de la plaque de base et servant à la coopération avec les entraîneurs (40, 41).

2. Mâchoire avant selon la revendication 1, caractérisée en ce que la butée (42) est reliée indirectement à la plaque de base (1) par l'intermédiaire d'un élément de boîtier (2).

3. Mâchoire avant selon la revendication 1 ou 2, caractérisée en ce que les entraîneurs sont réalisés sous forme de goujons (40, 41) s'étendant vers le haut parallèlement à l'axe (26) du levier à deux bras (32).
